# EUROPÄISCHE PATENTSCHRIFT

(11) **EP 3 147 254 B1**
(45) Veröffentlichungstag und Bekanntmachung des Hinweises auf die Patenterteilung: **14.08.2019**
(21) Anmeldenummer: 16186749.4
(22) Anmeldetag: 01.09.2016
(51) Int. Cl.: B66F 9/075

(54) **BATTERIEWECHSELVORRICHTUNG FÜR FLURFÖRDERZEUG**
BATTERY EXCHANGE DEVICE FOR INDUSTRIAL TRUCK
DISPOSITIF DE CHANGEMENT DE BATTERIE DE CHARIOT DE MANUTENTION

(30) Priorität: 22.09.2015 DE 102015115986
(43) Veröffentlichungstag der Anmeldung: 29.03.2017
(73) Patentinhaber: STILL GmbH, 22113 Hamburg (DE)
(72) Erfinder: Kohl, Tobias, 22525 Hamburg (DE); Wünsch, Alexander, 22081 Hamburg (DE)
(74) Vertreter: Patentship Patentanwaltsgesellschaft mbH

(56) Entgegenhaltungen:
- CN-A- 103 192 804
- CN-U- 202 704 960
- DE-A1-102005 025 647
- FR-A1- 2 989 522
- JP-A- H11 246 193

## Beschreibung

Die Erfindung betrifft eine Batteriewechselvorrichtung für ein Flurförderzeug. Insbesondere betrifft die Erfindung eine Wechselvorrichtung für eine Traktionsbatterie eines batterieelektrisch betriebenen Flurförderzeugs mit einer Aufnahmefläche, auf die eine Traktionsbatterie gesetzt werden kann, wobei die Wechselvorrichtung zusammen mit der Traktionsbatterie in ein Batteriefach des Flurförderzeug eingesetzt werden kann und die Wechselvorrichtung Rollen aufweist, die durch Hubmittel unter der Aufnahmefläche abgesenkt werden können und durch die die Traktionsbatterie zusammen mit der Wechselvorrichtung so weit angehoben werden kann, dass die Wechselvorrichtung aus dem Batteriefach auf einer Fahrbahnoberfläche rollend heraus bewegt werden kann.

Batterieelektrisch angetriebene Flurförderzeuge haben zur Energieversorgung Traktionsbatterien, die zum Teil ein erhebliches Gewicht aufweisen. Um die Flurförderzeuge im Mehrschichtbetrieb einsetzen zu können, wird die Traktionsbatterie in einem Batteriefach angeordnet und kann, sobald sie entladen ist, gegen eine aufgeladene Traktionsbatterie ausgetauscht werden. Bei Schubmaststaplern, vor allem aber bei Gegengewichtsgabelstaplern, weisen die Traktionsbatterien ein erhebliches Gewicht auf, das in dem Bereich oberhalb einer Tonne liegen kann.

Im Stand der Technik sind daher umfangreich Verfahren und Vorrichtung bekannt, um Traktionsbatterien austauschen zu können, darunter viele, die einen seitlichen Batterietausch ermöglichen, bei dem das Batteriefach in dem Flurförderzeugen über eine seitliche Türöffnung zugänglich ist.

Ein verbreitetes und bereits seit längerer Zeit im Stand der Technik neben fest in das Flurförderzeug integrierten Ausschubvorrichtungen bekanntes Verfahren für eine seitliche Batterieentnahme ist dabei, dass das Batteriefach nach unten zumindest insoweit Öffnungen aufweist, dass mit einem Gabelhubwagen die Traktionsbatterie innerhalb des Batteriefachs angehoben und mit dem Gabelhubwagen aus dem Batteriefach herausgefahren werden kann. Ein derartiges Verfahren ist aus der Nachteilig an diesem Stand der Technik ist, dass ein vollständiges zweites Flurförderzeug vorgehalten werden muss. Weiterhin ist nachteilig, dass dieser Gabelhubwagen getrennt von dem Flurförderzeugen und auch einer Traktionsbatterie im Betriebsablauf gehandhabt werden muss. Der Gabelhubwagen muss in einer Halteposition abgestellt werden und wird nur für den kurzen Moment der Entnahme der Batterie benötigt. Dies ist letztlich ein ungünstiger Betriebsablauf, da bei einem Batteriewechsel dann der Gabelhubwagen speziell geholt werden muss und im Falle einer generellen sonstigen Nutzung im Betrieb eventuell gerade nicht zur Verfügung steht.

Es sind im Stand der Technik weiterhin Lösungen bekannt, bei denen eine Wechselvorrichtung als Batterieträger die Traktionsbatterie aufnimmt, und beide zusammen in das Batteriefach eingesetzt werden. Durch Abstützelemente, insbesondere jedoch durch Rollen, die durch eine Hubvorrichtung abgesenkt werden können, kann die Wechselvorrichtung zusammen mit der Traktionsbatterie von einem Bodenblech oder Tragpunkten im Bodenbereich des Batteriefachs abgehoben werden und beispielsweise auf eigenen Rollen aus dem Batteriefach herausgerollt werden. Dabei wird im Regelfall um eine festgelegte Hubhöhe angehoben bzw. erfolgt die Hubbewegung unter Sichtkontrolle einer Person.

Dieser bekannte Stand der Technik weist eine Reihe von Nachteilen auf. So erfordern feste Ausschubvorrichtungen oft aufwendige Änderungen am Fahrzeug bzw. Flurförderzeug und sind nur mit großem Aufwand oder gar nicht nachrüstbar. Bei dem beschriebenen Stand der Technik, bei dem die Traktionsbatterie in dem Batteriefach zusammen mit einer Wechselvorrichtung von dieser angehoben wird, besteht das Problem, den Reifenverschleiß bzw. Bodengegebenheiten zu berücksichtigen. Reifen der Flurförderzeuge, insbesondere Elastikreifen weisen einen sehr weiten Verschleißbereich auf und mit der Zeit kann sich die Bodenfreiheit erheblich ändern. Dies kann dazu führen, dass bei einem Anheben der Traktionsbatterie in den Batteriefach ohne dies zu berücksichtigen oder ohne Sichtkontrolle die Traktionsbatterie zu weit angehoben wird und es zu Beschädigungen kommt, wenn diese mit dem Batteriefachdeckel kollidiert. Auch kann eine solche Wechselvorrichtung grundsätzlich für verschiedene Typen von Flurförderzeugen eingesetzt werden, jedoch kann es auch hier aufgrund der schon von vornherein abweichenden Bodenfreiheiten zu Problemen und Beschädigungen kommen, wenn die Hubbewegung nicht entsprechend angepasst wird. Auch bei einer Bedienung unter Sicht einer Person besteht grundsätzlich dabei immer die Gefahr, dass es aufgrund von Bedienungsfehlern oder Unachtsamkeit zu Beschädigungen kommt.

Aus der DE 10 2005 025 647 A1 ist ein Flurförderzeug mit einer seitlichen entnehmbaren Traktionsbatterie auf einer Wechselvorrichtung bekannt, bei der die Wechselvorrichtung ein zur Entnahme der Energieversorgungseinheit von einer angehobenen Position auf eine Fahrbahnoberfläche absenkbares Standelement aufweist. Das Standelement kann aus zwei parallel zu einer Entnahmerichtung voneinander beanstandeten Rollen bestehen. In weiteren Ausführungsformen sind auch noch eine hydraulische Hubvorrichtung für das Standelement vorgesehen und kann die Vorrichtung getrennt von dem Flurförderzeug bewegt werden.

Dieser Stand der Technik weist die bereits zuvor geschilderten Nachteile auf in Bezug auf den Ausgleich von Bodenunebenheiten, Reifenverschleiß und der Anwendung bei verschiedenen Flurförderzeugen.

Aus der FR 2 989 522 A1 ist eine fahrbare Wechselvorrichtung für eine Traktionsbatterie eines batterie-elektrisch betriebenen Fahrzeugs bekannt, mit der eine Traktionsbatterie in ein nach unten offenes Batteriefach des Fahrzeugs ein- und ausgebaut werden kann.

Die CN 103 192 804 A offenbart eine fahrbare Wechselvorrichtung für eine Traktionsbatterie eines batterie-elektrisch betriebenen Fahrzeugs mit einer Aufnahmefläche, auf die die Traktionsbatterie hinaus- und heruntergeschoben werden kann.

Aus der JP H11 246193 A ist eine Wechselvorrichtung für eine Traktionsbatterie eines batterie-elektrisch betriebenen Flurförderzeugs bekannt, mit einer Aufnahmefläche, auf die die Traktionsbatterie gesetzt werden kann. Die Wechselvorrichtung wird zum Batteriewechsel unter die im Batteriefach eingesetzte Traktionsbatterie gefahren und anschließend die Traktionsbatterie über eine Öffnung im Boden des Flurförderzeugs mit der Wechselvorrichtung angehoben, so dass die Traktionsbatterie mit einem zweiten Flurförderzeug von der Wechselvorrichtung abgenommen und aus dem Batteriefach des ersten Flurförderzeugs entnommen werden kann.

Die CN 202 704 960 U offenbart eine fahrbare Wechselvorrichtung für eine Traktionsbatterie eines batterie-elektrisch betriebenen Flurförderzeugs mit einer Aufnahmefläche, auf die die Traktionsbatterie gesetzt werden kann. Zum Wechsel der Traktionsbatterie wird die Wechselvorrichtung unter die im Batteriefach, das mit einer Öffnung im Boden versehen ist, befindliche Traktionsbatterie gefahren und anschließend die Traktionsbatterie angehoben, um die dann auf der Wechselvorrichtung befindliche Traktionsbatterie mit der Wechselvorrichtung aus dem Batteriefach herausfahren zu können.

Der vorliegenden Erfindung liegt die daher die Aufgabe zugrunde, eine Wechselvorrichtung für eine Traktionsbatterie eines Flurförderzeug zur Verfügung zu stellen, die die zuvor genannten Nachteile vermeidet und mit der ein Batteriewechsel unabhängig vom Verschleißzustand der Reifen sowie bei verschiedenen Typen von Flurförderzeugen leicht und schnell durchgeführt werden kann.

Diese Aufgabe wird durch eine Wechselvorrichtung für eine Traktionsbatterie eines Flurförderzeugs mit den Merkmalen des unabhängigen Patentanspruchs 1 sowie einem System aus einem Flurförderzeug und einer Wechselvorrichtung nach Anspruch 8 gelöst. Vorteilhafte Weiterbildungen der Erfindung sind in den Unteransprüchen angegeben.

Die Aufgabe wird erfindungsgemäß dadurch gelöst, dass bei einer Wechselvorrichtung für eine Traktionsbatterie eines batterieelektrisch betriebenen Flurförderzeugs mit einer Aufnahmefläche, auf die eine Traktionsbatterie gesetzt werden kann, wobei die Wechselvorrichtung zusammen mit der Traktionsbatterie in ein Batteriefach des Flurförderzeugs eingesetzt werden kann und die Wechselvorrichtung Rollen aufweist, die durch Hubmittel unter der Aufnahmefläche abgesenkt werden können und durch die die Traktionsbatterie zusammen mit der Wechselvorrichtung so weit angehoben werden kann, dass die Wechselvorrichtung aus dem Batteriefach auf einer Fahrbahnoberfläche rollend heraus bewegt werden kann, eine Steuerung der Wechselvorrichtung ausgebildet ist, die Hubmittel abhängig von einem Signal von Sensormitteln anzusteuern, die eine relative Hubhöhe der Wechselvorrichtung gegenüber dem Flurförderzeug erfassen, wobei die Sensormittel eine Hubhöhe gegenüber einer Bodenplatte eines Batteriefachs des Flurförderzeugs erfassen können.

Die Steuerung steuert die Hubmittel beim Absenken der Rollen demnach so an, dass ab dem Aufsetzen der Rollen auf einer Fahrbahnoberfläche beim Anheben der Wechselvorrichtung eine relative Hubbewegung bzw. die relative Hubhöhe zwischen Flurförderzeug und Wechselvorrichtung erfasst wird und beispielsweise immer bis zu einem definierten Abstand angehoben wird. Dies können etwa 10 mm Hubbewegung über den Aufsetzpunkten der Wechselvorrichtung in dem Batteriefach sein. Dadurch ergibt sich eine Unabhängigkeit von dem Reifenverschleiß, da das Anheben der Wechselvorrichtung absolut zu dem Flurförderzeug bzw. einem Rahmenboden des Batteriefachs geschieht. Zugleich ergibt sich auch die Möglichkeit, die Wechselvorrichtung unabhängig von verschiedenen Bodenfreiheiten und damit für unterschiedliche Fahrzeugtypen von Flurförderzeugen einzusetzen. Insgesamt ergibt sich eine gute Nachrüstbarkeit und Einsetzbarkeit der Wechselvorrichtung, die keine Änderungen bei dem Fahrzeug erfordert. Auch kann das Funktionsprinzip bis zu sehr hohen Fahrzeuggewichten eingesetzt werden und stellt dies eine einfache, robuste Technik dar.

Die Sensormittel können eine Hubhöhe gegenüber einer Bodenplatte eines Batteriefachs des Flurförderzeugs erfassen.

Bei der beschriebenen Ausführungsform von Flurförderzeugen mit einer Öffnung im Bodenbereich des Batteriefachs steht die Traktionsbatterie jeweils seitlich auf Bodenblechabschnitten bzw. der Bodenplatte des Batteriefachs auf. Dies ist für eine große Anzahl von Fahrzeugtypen und Arten von Flurförderzeugen gleich oder ähnlich. Dadurch können die Sensormittel darauf abgestimmt werden, eine bestimmte relative Hubhöhe über dieser Bodenplatte zu erfassen.

Vorteilhaft umfassen die Sensormittel einen Näherungssensor.

Der Näherungssensor kann eine relative Hubhöhe kontinuierlich erfassen.

In einer weiteren Ausführungsform ist der Näherungssensor ein Read-Sensor.

Durch einen solchen Read-Sensor kann eine stufige Messung der relativen Hubhöhe zwischen Wechselvorrichtung und Batteriefach des Flurförderzeugs erfolgen.

Die Sensormittel können einen mechanischen Kontaktschalter umfassen.

Ein solcher Kontaktschalter kann beispielsweise mit einem Kontaktstift, aber auch einem elastischen Element das Überschreiten einer relativen Hubhöhe erfassen.

Vorteilhaft erfassen die Sensormittel eine relative Hubhöhe an mehreren Punkten der Wechselvorrichtung.

Dies ermöglicht es, die Wirkung eines ungleichmäßigen Reifenverschleißes auszugleichen und zu erfassen. Auch kann dadurch, dass die relative Hubhöhe und somit der Abstand zu beispielsweise einer Bodenplatte oder einem Rahmenboden des Batteriefachs an mehreren Stellen über den Rand der Wechselvorrichtung verteilt erfasst wird, eine Schiefstellung des Fahrzeugs bemerkt werden und ausgeglichen werden. Ebenso gilt dies für Unebenheiten des Bodens, wenn sich diese durch die Position der auf den Boden abgesetzten Rollen der Wechselvorrichtung auswirken.

Die Hubmittel können aus einem oder mehreren Hydraulikzylindern gebildet sein.

Die Aufgabe wird auch gelöst durch ein System aus einem Flurförderzeug mit einem Batteriefach und einer Wechselvorrichtung, wie sie zuvor beschrieben wurde, wobei das Batteriefach an seiner Bodenseite eine Öffnung aufweist, so dass eine in dem Batteriefach befindliche Traktionsbatterie mit einem Gabelhubwagen entnommen werden kann.

Das System zeigte die bereits zuvor geschilderten Vorteile.

Die Sensormittel können an dem Flurförderzeug angeordnet sein und das Signal über eine Datenverbindung zu der Steuerung der Wechselvorrichtung übertragen werden, insbesondere eine drahtlose Verbindung.

Weitere Vorteile und Einzelheiten der Erfindung werden anhand der in den schematischen Figuren dargestellten Ausführungsbeispiele näher erläutert. Hierbei zeigt
- Fig. 1: schematisch ein Flurförderzeug in Aufsicht,
- Fig. 2: eine Traktionsbatterie auf einer erfindungsgemäßen Wechselvorrichtung in einem Batteriefach und
- Fig. 3: die Wechselvorrichtung der Fig. 2 in angehobenen Zustand.

Die Fig. 1 zeigt schematisch in Aufsicht ein Flurförderzeug 1 in Form eines Gegengewichtsgabelstaplers 2 mit einem Hubmast 3, an dem Lastgabeln 4 als Lastaufnahmevorrichtung 5 höhenbeweglich geführt sind. Eine Traktionsbatterie ist in ein hier nicht näher dargestelltes Batteriefach gesetzt, das seitlich zugänglich ist.

Die Fig. 2 zeigt eine Traktionsbatterie 6 auf einer erfindungsgemäßen Wechselvorrichtung 7 in einem Batteriefach 8. Die Traktionsbatterie 6 ist auf eine Aufnahmefläche 9 gestellt und in Längsrichtung hinter der Aufnahmefläche 9 ist ein Aggregateabschnitt 10 an der Wechselvorrichtung 7 vorgesehen. Rollen 11 sind durch Hubmittel angehoben, so dass in dem Batteriefach 8 die Rollen 11 von einer Fahrbahnoberfläche 13 freikommen und die Wechselvorrichtung 7 auf einer Bodenplatte 14 des Batteriefachs 8 aufsteht. In dem Aggregateabschnitt 10 sind Sensormittel 12 in Form eines Kontaktschalters 15 angeordnet.

Die Bodenplatte 14 des Batteriefachs 8 weist dabei einen Ausschnitt auf, mit dem eine Traktionsbatterie 6 durch einen Gabelhubwagen in dem Batteriefach 8 angehoben und heraus bewegt werden kann. Ebenso ermöglicht dieser Ausschnitt das Wechseln der Traktionsbatterie 6 mit der Wechselvorrichtung 7, indem die Rollen 11 abgesenkt werden.

Die Fig. 3 zeigt die Wechselvorrichtung 7 der Fig. 2 in angehobenen Zustand. Die Traktionsbatterie 6 sitzt auf der Aufnahmefläche 9 der Wechselvorrichtung 7 in dem Batteriefach 8, wobei die Wechselvorrichtung 7 mit dem Aggregateabschnitt 10 und der Traktionsbatterie 6 durch die Rollen 11 auf der Fahrbahnoberfläche 13 abgestützt ist. Im Gegensatz zu der Darstellung der Fig. 2 sind die Rollen 11 durch die Hubmittel auf die Fahrbahnoberfläche 13 soweit abgesenkt und weist dadurch die Wechselvorrichtung 7 gegenüber der Bodenplatte 14 des Batteriefachs 8 eine so große relative Hubhöhe auf, dass die Wechselvorrichtung 7 aus dem Batteriefach 8 hinaus gerollt werden kann. Dabei hat die Steuerung der Wechselvorrichtung 7 durch den Kontaktschalter 15 als Sensormittel 12 ein Signal erhalten, sobald eine relative Hubhöhe gegenüber der Bodenplatte 14 erreicht wurde, im vorliegenden Beispielsfall verdeutlicht durch einen ausgefahrenen Kontaktstift 16.

## Patentansprüche

1. Wechselvorrichtung für eine Traktionsbatterie (6) eines batterieelektrisch betriebenen Flurförderzeugs (1) mit einer Aufnahmefläche (9), auf die die Traktionsbatterie (6) gesetzt werden kann, wobei die Wechselvorrichtung (7) zusammen mit der Traktionsbatterie (6) in ein Batteriefach (8) des Flurförderzeugs (1) eingesetzt werden kann und die Wechselvorrichtung (7) Rollen (11) aufweist, die durch Hubmittel unter der Aufnahmefläche (9) abgesenkt werden können und durch die die Traktionsbatterie (6) zusammen mit der Wechselvorrichtung (7) so weit angehoben werden kann, dass die Wechselvorrichtung (7) aus dem Batteriefach (8) auf einer Fahrbahnoberfläche (13) rollend heraus bewegt werden kann, **dadurch gekennzeichnet,**
**dass** eine Steuerung der Wechselvorrichtung (7) ausgebildet ist, die Hubmittel abhängig von einem Signal von Sensormitteln (12) anzusteuern, die eine relative Hubhöhe der Wechselvorrichtung (7) gegenüber dem Flurförderzeug (1) erfassen können, wobei die Sensormittel (12) eine Hubhöhe gegenüber einer Bodenplatte (14) eines Batteriefachs (8) des Flurförderzeugs (1) erfassen können.

2. Wechselvorrichtung nach Anspruch 1,
**dadurch gekennzeichnet,**
**dass** die Sensormittel (12) einen Näherungssensor umfassen.

3. Wechselvorrichtung nach Anspruch 2,
**dadurch gekennzeichnet,**
**dass** der Näherungssensor eine relative Hubhöhe kontinuierlich erfasst.

4. Wechselvorrichtung nach Anspruch 2,
**dadurch gekennzeichnet,**
**dass** der Näherungssensor ein Read-Sensor ist.

5. Wechselvorrichtung nach einem der Ansprüche 1 bis 4,
**dadurch gekennzeichnet,**
**dass** die Sensormittel (12) einen mechanischen Kontaktschalter (15) umfassen.

6. Wechselvorrichtung nach Anspruch 1 oder 2,
**dadurch gekennzeichnet,**
**dass** die Sensormittel (12) eine relative Hubhöhe an mehreren Punkten der Wechselvorrichtung (7) erfassen.

7. Wechselvorrichtung nach einem der Ansprüche 1 bis 6,
**dadurch gekennzeichnet,**
**dass** die Hubmittel aus einem oder mehreren Hydraulikzylindern gebildet sind.

8. System aus einem Flurförderzeug (1) mit einem Batteriefach (8) und einer Wechselvorrichtung (7) nach einem der vorhergehenden Ansprüche, wobei das Batteriefach (8) an seiner Bodenseite eine Öffnung aufweist, so dass eine in dem Batteriefach (8) befindliche Traktionsbatterie (6) mit einem Gabelhubwagen entnommen werden kann.

9. System nach Anspruch 8,
**dadurch gekennzeichnet,**
**dass** die Sensormittel (12) an dem Flurförderzeug (1) angeordnet sind und das Signal über eine Datenverbindung zu der Steuerung der Wechselvorrichtung (7) übertragen wird, insbesondere eine drahtlose Verbindung.

## Claims

1. Exchange device for a traction battery (6) of an industrial truck (1) which is operated electrically by battery and has a receiving surface (9) onto which the traction battery (6) can be placed, wherein the exchange device (7) can be inserted together with the traction battery (6) into a battery compartment (8) of the industrial truck (1) and the exchange device (7) has rollers (11) which can be lowered below the receiving surface (9) by lifting means and by means of which the traction battery (6) can be raised together with the exchange device (7) to such an extent that the exchange device (7) can be moved out of the battery compartment (8) in a rolling manner on a carriageway surface (13), **characterized in that** a control arrangement of the exchange device (7) is configured to actuate the lifting means depending on a signal from sensor means (12) which can detect a relative lifting height of the exchange device (7) in relation to the industrial truck (1), wherein the sensor means (12) can detect a lifting height in relation to a base plate (14) of a battery compartment (8) of the industrial truck (1).

2. Exchange device according to Claim 1, **characterized in that** the sensor means (12) comprise a proximity sensor.

3. Exchange device according to Claim 2, **characterized in that** the proximity sensor continuously detects a relative lifting height.

4. Exchange device according to Claim 2, **characterized in that** the proximity sensor is a read sensor.

5. Exchange device according to one of Claims 1 to 4, **characterized in that** the sensor means (12) comprise a mechanical contact switch (15).

6. Exchange device according to Claim 1 or 2, **characterized in that** the sensor means (12) detect a relative lifting height at several points of the exchange device (7).

7. Exchange device according to one of Claims 1 to 6, **characterized in that** the lifting means are formed from one or more hydraulic cylinders.

8. System comprising an industrial truck (1) having a battery compartment (8) and an exchange device (7) according to one of the preceding claims, wherein the battery compartment (8) has an opening on its bottom side, so that a traction battery (6) which is located in the battery compartment (8) can be removed using a forklift truck.

9. System according to Claim 8, **characterized in that** the sensor means (12) are arranged on the industrial truck (1) and the signal is transmitted to the control arrangement of the exchange device (7) via a data connection, in particular a wireless connection.

## Revendications

1. Dispositif de changement pour une batterie de traction (6) d'un chariot de manutention (1) électrique fonctionnant sur batterie, comprenant une surface d'accueil (9) sur laquelle peut être déposée la batterie de traction (6), le dispositif de changement (7) pouvant être introduit conjointement avec la batterie de traction (6) dans un compartiment de batterie (8) du chariot de manutention (1) et le dispositif de changement (7) possédant des rouleaux (11) qui peuvent être abaissés par des moyens de levage sous la surface d'accueil (9) et par lesquels la batterie de traction (6), en association avec le dispositif de changement (7), peut être levée suffisamment pour que le dispositif de changement (7) puisse être déplacé par roulage hors du compartiment de batterie (8) sur une surface de chaussée (13),
**caractérisé en ce**
**qu'**une commande du dispositif de changement (7) est configurée pour commander les moyens de levage en fonction d'un signal de moyens de détection (12) qui peuvent détecter une hauteur de levage relative du dispositif de changement (7) par rapport au chariot de manutention (1), les moyens de détection (12) pouvant détecter une hauteur de levage par rapport à une plaque de plancher (14) d'un compartiment de batterie (8) du chariot de manutention (1).

2. Dispositif de changement selon la revendication 1, **caractérisé en ce que** les moyens de détection (12) comprennent un détecteur de proximité.

3. Dispositif de changement selon la revendication 2, **caractérisé en ce que** le détecteur de proximité détecte continuellement une hauteur de levage relative.

4. Dispositif de changement selon la revendication 2, **caractérisé en ce que** le détecteur de proximité est un capteur de lecture.

5. Dispositif de changement selon l'une des revendications 1 à 4, **caractérisé en ce que** les moyens de détection (12) comprennent un commutateur de contact mécanique (15).

6. Dispositif de changement selon la revendication 1 ou 2, **caractérisé en ce que** les moyens de détection (12) détectent une hauteur de levage relative au niveau de plusieurs points du dispositif de changement (7).

7. Dispositif de changement selon l'une des revendications 1 à 6, **caractérisé en ce que** les moyens de levage sont constitués d'un ou plusieurs vérins hydrauliques.

8. Système composé d'un chariot de manutention (1) comprenant un compartiment de batterie (8) et un dispositif de changement (7) selon l'une des revendications précédentes, le compartiment de batterie (8) possédant une ouverture du côté de son plancher, de sorte qu'une batterie de traction (6) qui se trouve dans le compartiment de batterie (8) peut être retirée avec un chariot élévateur à fourche.

9. Système selon la revendication 8, **caractérisé en ce que** les moyens de détection (12) sont disposés sur le chariot de manutention (1) et le signal est transmis par le biais d'une liaison de données servant à la commande du dispositif de changement (7), notamment une liaison sans fil.
